# EUROPÄISCHE PATENTSCHRIFT

(11) **EP 3 171 380 B1**
(45) Veröffentlichungstag und Bekanntmachung des Hinweises auf die Patenterteilung: **19.05.2021**
(21) Anmeldenummer: 15195116.7
(22) Anmeldetag: 18.11.2015
(51) Int. Cl.: H01H 3/02, H02B 1/044, H01H 3/32, H01H 13/04, H01H 19/04, H01H 13/50

(54) **KOMBINATION AUS BETÄTIGER UND HALTEVORRICHTUNG ZUR AUFNAHME VON SCHALTELEMENTEN FÜR EIN BEFEHLS- UND MELDEGERÄT**
COMBINATION OF ACTUATOR AND HOLDING DEVICE FOR STORING SWITCHING ELEMENTS FOR A CONTROL AND SIGNAL DEVICE
COMBINAISON D'ACTIONNEUR ET DISPOSITIF DE RETENUE POUR DES ELEMENTS DE COMMUTATION POUR UN APPAREIL DE COMMUNICATION ET DE COMMANDE

(43) Veröffentlichungstag der Anmeldung: 24.05.2017
(73) Patentinhaber: Siemens Aktiengesellschaft, 80333 München (DE)
(72) Erfinder: Lehmann, Hanna, 4316 Hellikon (CH)

(56) Entgegenhaltungen:
- WO-A1-2012/072809
- DE-A1- 10 310 494
- DE-A1-102010 041 041
- DE-U1- 8 303 882
- US-A- 4 282 414

## Beschreibung

Die Erfindung betrifft eine Kombination aus Betätiger und Haltevorrichtung zur Aufnahme von Schaltelementen für ein Befehls- und Meldegerät wobei die Haltevorrichtung mit einem ersten Gehäuseabschnitt vorgesehen ist, in welchem eine Ausnehmung zur Aufnahme eines Betätigers eines Befehls- und Meldegeräts angeordnet ist, und mit einem zweiten Gehäuseabschnitt vorgesehen ist, welcher am ersten Gehäuseabschnitt angeordnet ist und welcher die Ausnehmung des ersten Gehäuseabschnitts fortführt.

Befehls- und Meldegeräte mit derartigen Haltevorrichtungen kommen bei Maschinen oder elektrischen Anlagen zum Einsatz, die über Befehlsgeräte, wie zum Beispiel Drucktaster, Wahlschalter usw., die auf die Steuerung einwirken, bedient werden. Diese Befehlsgeräte werden in Schalttafeln, Bedientableaus, Schaltschranktüren oder Gehäusedeckel montiert. Befehlsgeräte sind in der Regel modular aufgebaut. Das bedeutet, sie bestehen aus einem Betätiger, einer Haltevorrichtung wie zum Beispiel einer Ringmutter oder einem speziellen Montagehalter und einem oder mehreren Schaltelementen, die als Öffner- oder Schließer-Schaltglieder ausgeführt sind. Zur Montage wird der Betätiger in der Regel von vorn durch eine Öffnung in der Schalttafel geführt und von hinten mittels eines Befestigungsteils montiert. Schaltelemente werden mit Schrauben, Schnapphaken oder Riegel mechanisch am Betätiger oder an der Haltevorrichtung fixiert. Die elektrische Verbindung der Schaltelemente mit der Steuerung erfolgt über Anschlussklemmen.

Bei Sicherheitsanwendungen, wie zum Beispiel einem Not-Halt-Befehlsgerät ist es Vorschrift, dass das Signal durch das Öffnen von zwangsöffnenden Kontakten erzeugt wird. Das heißt, dass bei einem unbetätigten Not-Halt-Befehlsgerät die Kontakte und damit der zugehörige Stromkreis geschlossen sind. Im Störungs- oder Notfall wird durch Schlagen auf den Not-Halt-Betätiger, der sich vor der Schalttafel befindet, der Öffnerkontakt unterbrochen und die Anlage oder Maschine in einen sicheren Zustand versetzt. Das funktioniert jedoch nur, wenn die räumliche Zuordnung zwischen Betätiger und Schaltelement sichergestellt ist. Durch mangelhafte Montage oder durch Gewalteinwirkung kann es vorkommen, dass die Schaltelemente mechanisch vom Betätiger getrennt werden. In diesem Fall ist das Not-Halt-Befehlsgerät nicht mehr funktionsfähig. Das heißt, bei einer Betätigung im Notfall werden die Kontakte nicht geöffnet und damit erfolgt auch keine Beseitigung des Gefahrenzustands. Dies kann zu fatalen Schäden führen. Daher kommt der sicheren Verbindung zwischen Betätiger und Schaltelement eine wesentliche Bedeutung zu.

Ein weiteres entscheidendes Produktmerkmal für ein Befehls- und Meldegerät ist neben dem Handling, der Optik, dem Festsitz, der Zuverlässigkeit und der Qualität auch die zuverlässige Anbindung einer Mehrzahl an Schaltelementen an einen als Koordinatenschalter oder als Wahlschalter ausgebildeten Betätiger bzw. an eine Haltevorrichtung.

Die DE 83 03 882 U1, WO 2012/072809A1 und DE 103 10494 A1 beschreiben eine Haltevorrichtung zur Aufnahme von Schaltelementen für ein Befehls- und Meldegerät mit einem ersten Gehäuseabschnitt, in welchem eine Ausnehmung zur Aufnahme eines Betätigers eines Befehls- und Meldegerätes angeordnet ist, und mit einem zweiten Gehäuseabschnitt, welcher am ersten Gehäuseabschnitt angeordnet ist und welcher die Ausnehmung des ersten Gehäuseabschnitts fortführt, wobei in den Gehäuseabschnitten Führungsschienen zur Führung von Übertragungselementen ausgebildet sind, wobei die Übertragungselemente eine Betätigung des Betätigers auf ein Schaltelement übertragen.

Demgemäß besteht die Aufgabe der vorliegenden Anmeldung darin, eine Kombination aus Betätiger und Haltevorrichtung für Schaltelemente eines Befehls- und Meldegeräts sowie ein Befehls- und Meldegerät mit einer derartigen Kombination aus Betätiger und Haltevorrichtung zu schaffen, welche die Anbindung einer Mehrzahl an Schaltelementen ermöglichen.

Diese Aufgabe wird erfindungsgemäß durch eine Kombination aus Betätiger und Haltevorrichtung mit den Merkmalen des Patentanspruchs 1 sowie durch ein Befehls- und Meldegerät mit den Merkmalen des Patentanspruchs 18 gelöst. Vorteilhafte Aus- und Weiterbildungen, welche einzeln oder in Kombination miteinander eingesetzt werden können, sind der Gegenstand der abhängigen Ansprüche.

Über den Betätiger werden eine Mehrzahl an Schaltelementen, vorzugsweise mindestens vier, angesteuert. Dazu wird eine zuverlässige Auslösemechanik benötigt, die die Schaltstellungsänderung vom Betätiger auf das angesteuerte Schaltelement überträgt. Da der vorzugsweise zylindrisch ausgebildete Grundkörper des Betätigers nur einen bestimmtem Bauraum aufweist, sind die Stößel im Betätiger derart ausgebildet, dass ein Teil der Stößel direkt auf einen Teil der Schaltelemente zugreift, während der andere Teil der Stößel über die Übertragungselemente in der Haltevorrichtung auf die entsprechenden Schaltelemente zugreift. Die Stößel im Betätiger sind dabei vorzugsweise unterschiedlich ausgebildet, d.h., dass beispielsweise die raumfordernden Stößel direkt die jeweiligen Schaltelemente ansteuern, während die Stößel mit einem geringeren Bauvolumen zunächst auf die Übertragungselemente zugreifen, bevor über diese dann das entsprechende Schaltelement angesteuert wird.

In einer speziellen Ausgestaltung des erfindungsgemäßen Konzepts ist es vorgesehen, dass jedes Übertragungselement von einem Federelement beaufschlagt ist. Das Federelement ist vorzugsweise als Druckfeder ausgebildet und dient der Rückstellung des Übertragungselementes. Die Rückstellung des Übertragungselementes ist wesentlich, um nach Ansteuerung eines ersten Schaltelements ein zweites Schaltelement ansteuern zu können.

In einer speziellen Ausgestaltung der Erfindung kann es vorgesehen sein, dass die Übertragungselemente L-förmig mit zwei Schenkeln ausgebildet sind. Diese Ausbildung des Übertragungselements ermöglicht es, das Übertragungselement zum einen fest in der Haltevorrichtung zu fixieren und zum anderen dem Stößel des Betätigers eine ausreichende Kontaktfläche anzubieten, um eine sichere Schaltstellungsänderung zu erreichen.

In einer Fortführung dieses erfindungsgemäßen Konzepts kann es vorgesehen sein, dass ein Schenkel des Übertragungselements in der Führungsschiene des ersten und zweiten Gehäuseabschnitts geführt ist. Das Übertragungselement ist dadurch fest in der Haltevorrichtung fixiert.

In einer besonders vorteilhaften Ausgestaltung der Erfindung kann es vorgesehen sein, dass der zweite Schenkel einen U-förmig ausgebildeten Abschnitt aufweist, welcher über einen Verbindungssteg in den ersten Schenkel übergeht. Der U-förmige Abschnitt bildet dabei die Kontaktfläche zum Stößel des Betätigers.

In einer speziellen Ausgestaltung der Erfindung kann es vorgesehen sein, dass der zweite Schenkel in die Ausnehmung hineinragend ausgebildet ist. Diese Positionierung des zweiten Schenkels ermöglicht einen direkten Zugriff des Stößels des Betätigers auf diesen Teil des Übertragungselements.

In einer speziellen Ausgestaltung der Erfindung kann ein weiteres Konzept darin bestehen, dass am Übertragungselement eine Aufnahme für das Federelement in Form einer Gehäusekontur angeordnet ist. Die Gehäusekontur ermöglicht es, das Federelement positionsstabil zu fixieren, so dass die Rückstellung des Übertragungselements und somit die Rückstellung des Schaltelements dauerhaft gewährleistet werden kann.

In einer Fortführung dieses erfindungsgemäßen Konzepts kann es vorgesehen sein, dass in den Gehäuseabschnitten der Haltevorrichtung ein Klemmring angeordnet ist, welcher über einen Hebel bedienbar ist und welcher den Betätiger in der Ausnehmung fixiert. Der Klemmring ermöglicht zum einen die feste Positionierung des Betätigers in der Haltevorrichtung und zum anderen einen einfachen Austausch des Betätigers durch den Hebel.

In einer speziellen Ausgestaltung der Erfindung kann ein weiteres Konzept darin bestehen, dass die Haltevorrichtung zur Aufnahme von mindestens vier Schaltelementen ausgebildet ist. Vier Schaltelemente werden für Spezialanwendungen wie z.B. zur Anbindung eines Koordinatenschalters benötigt.

In einer Fortführung dieses erfindungsgemäßen Konzepts kann es vorgesehen sein, dass die Schaltelemente baugleiche Standardschaltelemente sind. Mit der Verwendung von baugleichen Schaltelementen, die untereinander austauschbar sind und nicht spezielle Positionen an der Haltevorrichtung annehmen müssen, ist der Vorteil verbunden, dass nur ein Satz an Schaltelementen für die erfindungsgemäße Haltevorrichtung gefertigt werden muss.

In einer speziellen Ausgestaltung der Erfindung kann ein weiteres Konzept darin bestehen, dass der Betätiger hinsichtlich seiner Geometrie einen Grundkörper aufweist, welcher an die Ausnehmung der Haltevorrichtung angepasst ist und welcher Führungstaschen aufweist, welche darin gelagerte Stößel führen. Auch die Stößel im Betätiger müssen positionsstabil fixiert werden, um zu gewährleisten, dass die Auslösemechanik aus Betätiger, Haltevorrichtung und Schaltelement sicher ineinander greift.

In einer besonders vorteilhaften Ausgestaltung der Erfindung kann es vorgesehen sein, dass die Stößel im Betätiger über den Betätiger einzeln zu betätigen sind. Über die einzeln anzusteuernden Stößel werden die an der Haltevorrichtung positionierten Schaltelemente ebenfalls einzeln angesteuert.

In einer speziellen Ausgestaltung der Erfindung kann ein weiteres Konzept darin bestehen, dass die Stößel U-förmig mit zwei Schenkeln und einem Übergangsbereich ausgebildet sind, wobei die Schenkel des Stößels im Betätigungsfall auf die Schenkel des Übergangselements der Haltevorrichtung treffen. Die U-förmig ausgebildeten Stößel sind die Stößel, die weniger Bauraum benötigen. Sie steuern die Schaltelemente indirekt über die Übertragungselemente in der Haltevorrichtung an.

In einer Fortführung dieses erfindungsgemäßen Konzepts kann es vorgesehen sein, dass die Stößel im Betätiger L-förmig mit zwei Schenkeln ausgebildet sind, wobei ein Schenkel des Stößels im Grundkörper des Betätigers geführt ist und der andere Schenkel in Richtung des Mittelpunkts des Grundkörpers ausgerichtet ist. Die L-förmig ausgebildeten Stößel benötigen mehr Bauraum im Innenraum des zylindrischen Grundkörpers des Betätigers. Diese Stößel steuern die entsprechenden Schaltelemente direkt an.

In einer besonders vorteilhaften Ausgestaltung der Erfindung kann es vorgesehen sein, dass mittels des Betätigers über die Haltevorrichtung vier Schaltelemente zu betätigen sind. Vier Schaltelemente werden für Spezialanwendungen wie z.B. zur Anbindung eines Koordinatenschalters benötigt.

In einer speziellen Ausgestaltung der Erfindung kann es vorgesehen sein, dass der Betätiger ein Koordinatenschalter ist. Zur Anbindung eines Koordinatenschalters können vier Schaltelemente verwendet werden, da der Koordinatenschalter vier definierte Schaltpositionen annehmen kann.

In einer weiteren Ausgestaltung des erfindungsgemäßen Konzepts kann es vorgesehen sein, dass der Betätiger ein Wahlschalter ist. Auch zur Anbindung eines Wahlschalters können vier Schaltelemente verwendet werden, da der Wahlschalter vier definierte Schaltpositionen annehmen kann.

Die der Erfindung zugrunde liegende Aufgabe wird außerdem durch ein Befehls- und Meldegerät mit einer erfindungsgemäßen Kombination aus Betätiger und Haltevorrichtung gelöst.

Die Haltevorrichtung weist im Wesentlichen einen quaderförmigen Grundkörper auf mit einem ersten Gehäuseabschnitt, welcher eine vorzugsweise konzentrische Ausnehmung zur Aufnahme eines Betätigers eines Befehls- und Meldegeräts aufweist, und mit einem zweiten Gehäuseabschnitt, welcher am ersten Gehäuseabschnitt vorzugsweise anliegend angeordnet ist und welcher die Ausnehmung des ersten Gehäuseabschnitts fortführt und welcher Führungsschienen zur Führung von Übertragungselementen aufweist, wobei die Übertragungselemente dazu dienen, eine Betätigung eines Betätigers auf ein Schaltelement zu übertragen. Die ersten und zweiten Gehäuseabschnitte können einteilig ausgebildet sein. Sie können jedoch auch zweiteilig ausgebildet sein, so dass der zweite Gehäuseabschnitt am ersten Gehäuseabschnitt beispielsweise über eine Verrastung oder eine Schraubverbindung oder eine Klemmverbindung aneinander befestigt ist. Vorzugsweise zwischen den beiden Gehäuseabschnitten ist ein Klemmring angeordnet, welcher über einen Hebel bedienbar ist, welcher den Betätiger in der Ausnehmung der Haltevorrichtung fest fixiert. Über den Hebel lässt sich der Betätiger auch wieder freigeben, um ihn beispielsweise auszutauschen. In der Ausnehmung der Haltevorrichtung sind Gehäusekonturen in Form von Vorsprüngen angeordnet, die die richtige Position des Betätigers beim Einführen in die Ausnehmung vorgeben.

An der Haltevorrichtung können mindestens vier Schaltelemente befestigt werden. Die Schaltelemente können dabei baugleich ausgebildet sein, das heißt, es können Standardschaltelemente verwendet werden. Es müssen keine speziellen Schaltelemente gefertigt werden. Über die in der Haltevorrichtung angeordneten, vorzugsweise zwei Übertragungselemente, können zwei der Schaltelemente angesteuert werden. Die anderen Schaltelemente werden über den Betätiger direkt angesteuert.

Die Übertragungselemente sind vorzugsweise L-förmig mit zwei Schenkeln ausgebildet, die vorzugsweise in einem Winkel von 90° zueinander stehen. Dabei ist ein Schenkel des Übertragungselements in eine Führungsschiene des zweiten Gehäuseabschnitts angeordnet. Der zweite Schenkel des Übertragungselements weist einen vorzugsweise U-förmigen Abschnitt mit zwei Schenkeln und einem Übergangsbereich auf, der über einen Verbindungssteg mit dem ersten Schenkel des Übertragungselements verbunden ist. Das Übertragungselement weist am ersten Schenkel eine Aufnahme für ein Federelement beziehungsweise eine Druckfeder auf. Die Aufnahme ist vorzugsweise als sacklochartige Gehäusekontur ausgebildet mit einem mittig angeordneten Führungsdom. Das Federelement kann über den Führungsdom in die sacklochartige Gehäusekontur eingeführt werden. Das Federelement dient zur Rückstellung des Betätigers.

Der Betätiger ist vorzugsweise als Koordinatenschalter oder Wahlschalter ausgebildet. Der Betätiger weist vorzugsweise einen zylindrischen Grundkörper auf. An der Außenseite des zylindrischen Grundkörpers sind Gehäusekonturen in Form von Vorsprüngen und Ausnehmungen angeordnet, die passgenau zu den Gehäusekonturen in der Ausnehmung der Haltevorrichtung konzipiert sind. Im zylindrischen Grundkörper sind vorzugsweise mindestens vier Stößel angeordnet, über welche die Schaltelemente an der Haltevorrichtung entweder direkt oder indirekt angesteuert werden können. Der Betätiger weist eine Stellungsmechanik auf, die die Stößel einzeln ansteuert. Die Stößel im Betätiger sind entweder vorzugsweise U-förmig oder L-förmig ausgebildet. Sowohl die U-förmig als auch die L-förmig ausgebildeten Stößel sind parallel zueinander gegenüberliegend angeordnet. Bei Betätigung der U-förmig ausgebildeten Stößel ragen zwei Schenkel aus dem zylindrischen Grundkörper des Betätigers hervor. Diese Schenkel des Stößels des Betätigers treffen im Betätigungsfall auf die U-förmig ausgebildeten Schenkel des Übertragungselementes der Haltevorrichtung. Die L-förmig zueinander ausgebildeten Schenkel des Stößels des Betätigers treffen mit der Fläche des Schenkels, der in das Innere des zylindrischen Grundkörpers des Betätigers ausgerichtet ist, wobei die Schenkel in einem ca. 90° Winkel zueinander stehen, auf die Schaltelemente direkt. Der andere Schenkel des L-förmigen Stößels des Betätigers ist in Führungstaschen am Gehäuserand des zylindrischen Grundkörpers des Betätigers positioniert.

Weitere Ausführungen und Vorteile der Erfindung werden nachfolgend anhand von Ausführungsbeispielen sowie anhand der Zeichnung erläutert.

Dabei zeigen schematisch:
Fig. 1 in einer perspektivischen Darstellung ein Ausführungsbeispiel für einen Koordinatenschalter mit erfindungsgemäßer Kombination aus Betätiger und Haltevorrichtung;
Fig. 2 in einer perspektivischen Darstellung einen Wahlschalter mit einer erfindungsgemäßen Kombination aus Betätiger und Haltevorrichtung;
Fig. 3 in einer perspektivischen Darstellung einen Ausschnitt der Haltevorrichtung mit Übertragungselementen;
Fig. 4 in einer perspektivischen Darstellung den ersten Gehäuseabschnitt der Haltevorrichtung mit separatem und eingeführtem Übertragungselement;
Fig. 5 in einer perspektivischen Darstellung den zweiten Gehäuseabschnitt der Haltevorrichtung;
Fig. 6 in einer Draufsicht die Unterseite des zweiten Gehäuseabschnitts der Haltevorrichtung;
Fig. 7 in einer perspektivischen Darstellung ein Ausführungsbeispiel für einen Betätiger.

Fig. 1 zeigt eine erfindungsgemäße Haltevorrichtung in Kombination mit einem Koordinatenschalter als Betätiger. Die Haltevorrichtung weist im Wesentlichen einen quaderförmigen Grundkörper auf mit einem ersten Gehäuseabschnitt 1, welcher eine vorzugsweise konzentrische Ausnehmung 2 zur Aufnahme eines Betätigers 3 eines Befehls- und Meldegeräts aufweist, und mit einem zweiten Gehäuseabschnitt 4, welcher am ersten Gehäuseabschnitt 1 vorzugsweise anliegend angeordnet ist und welcher die Ausnehmung 2 des ersten Gehäuseabschnitts 1 fortführt und welcher Führungsschienen 5 zur Führung von Übertragungselementen 6 aufweist, wobei die Übertragungselemente 6 dazu dienen, eine Betätigung eines Betätigers 3 auf ein Schaltelement zu übertragen. Die ersten und zweiten Gehäuseabschnitte 1, 4 können einteilig ausgebildet sein. Sie können jedoch auch zweiteilig ausgebildet sein, so dass der zweite Gehäuseabschnitt 4 am ersten Gehäuseabschnitt 1 beispielsweise über eine Verrastung oder eine Schraubverbindung oder eine Klemmverbindung aneinander befestigt ist. Vorzugsweise zwischen den beiden Gehäuseabschnitten 1, 4 ist ein Klemmring angeordnet, welcher über einen Hebel bedienbar ist, welcher den Betätiger 3 in der Ausnehmung 2 der Haltevorrichtung fest fixiert. Über den Hebel lässt sich der Betätiger 3 auch wieder freigeben, um ihn beispielsweise auszutauschen. In der Ausnehmung 2 der Haltevorrichtung sind Gehäusekonturen in Form von Vorsprüngen oder Ausnehmungen angeordnet, die die richtige Position des Betätigers 3 beim Einführen in die Ausnehmung 2 vorgeben.

An der Haltevorrichtung können mindestens vier Schaltelemente befestigt werden. Die Schaltelemente können dabei baugleich ausgebildet sein, das heißt, es können Standardschaltelemente verwendet werden. Es müssen keine speziellen Schaltelemente gefertigt werden. Über die in der Haltevorrichtung angeordneten Übertragungselemente 6, können zwei der Schaltelemente angesteuert werden. Die anderen Schaltelemente werden über den Betätiger 3 direkt angesteuert.

Die Übertragungselemente 6 sind vorzugsweise L-förmig mit zwei Schenkeln 7, 8 ausgebildet, die vorzugsweise in einem Winkel von 90° zueinander stehen. Dabei ist ein Schenkel 7 des Übertragungselements 6 in eine Führungsschiene 5 des zweiten Gehäuseabschnitts 4 angeordnet. Der andere Schenkel 8 des Übertragungselements 6 weist einen vorzugsweise U-förmigen Abschnitt 9 mit zwei Schenkeln 10, 11 und einem Übergangsbereich 12 auf, der über einen Verbindungssteg 13 mit dem ersten Schenkel 7 des Übertragungselements 6 verbunden ist.

Der Betätiger 3 in Fig. 1 ist ein Koordinatenschalter. Der Betätiger 3 weist vorzugsweise einen zylindrischen Grundkörper auf, welcher in die Ausnehmung 2 der Haltevorrichtung eingeführt ist. Im zylindrischen Grundkörper sind vorzugsweise mindestens vier Stößel angeordnet, über welche die Schaltelemente an der Haltevorrichtung direkt oder indirekt über die Übertragungselemente 6 der Haltevorrichtung angesteuert werden können. Der Betätiger 3 weist eine Stellungsmechanik auf, die über den Joystick 14 umgesetzt wird und die die Stößel einzeln ansteuert.

In Fig. 2 ist ein weiteres Ausführungsbeispiel für die erfindungsgemäße Kombination aus Betätiger 3 und Haltevorrichtung für die Schaltelemente dargestellt. Der Betätiger 3 ist in diesem Ausführungsbeispiel ein Wahlschalter, der durch Drehen bedient wird. Die Übertragungselemente 6 in der Haltevorrichtung sind parallel und sich zueinander gegenüberliegend angeordnet. Über diese Übertragungselemente 6 werden die äußeren, sich jeweils am Rand der Gehäuseaußenseiten der Haltevorrichtung befindlichen Schaltelemente angesteuert.

Fig. 3 zeigt einen Ausschnitt der Haltevorrichtung mit Übertragungselementen 6. Das Übertragungselement 6 weist am ersten Schenkel 7 eine Aufnahme 15 für ein Federelement vorzugsweise eine Druckfeder auf. Die Aufnahme 15 ist vorzugsweise als sacklochartige Gehäusekontur ausgebildet mit einem mittig angeordneten Führungsdom 16. Die Mechanik der Haltevorrichtung sieht vor, dass die Schenkel 10, 11 des U-förmigen Abschnitts 9 von den Schenkeln 17 des Stößels 18 des Betätigers 3 im Betätigungsfall beaufschlagt werden. Es ergibt sich somit ein Berührungspunkt 19 zwischen dem Übertragungselement 6 der Haltevorrichtung und dem Stößel 18 des Betätigers 3. Die dem Berührungspunkt 19 gegenüberliegende Fläche des U-förmigen Abschnitts 9 des Übertragungselements 6 dient als Kontaktfläche 20 zum Schaltelement. Zwischen den Schenkeln 17 des Stößels 18 des Betätigers ist ein Federelement 21 angeordnet, über welches die Rückstellung des Stößels 18 erfolgt. Zudem sind an einer Längsseite 22 des zweiten Gehäuseabschnitts 4 vorzugsweise vier Steckplätze 23 für Schaltelemente angeordnet, die durch Positionierhilfen 24 in Form von Gehäusevorsprüngen gekennzeichnet sind sowie durch Ausnehmungen 25 in der Längsseite 22 des zweiten Gehäuseabschnitts 4.

Fig. 4 zeigt den ersten Gehäuseabschnitt 1 der Haltevorrichtung mit einem separaten und einem eingeführten Übertragungselement 6. Das Übertragungselement 6 weist am ersten Schenkel 7 die Aufnahme 15 für ein Federelement 26, vorzugsweise eine Druckfeder auf. Die Aufnahme 15 ist vorzugsweise als sacklochartige Gehäusekontur ausgebildet mit einem mittig angeordneten Führungsdom 16. Das Federelement 26 kann über den Führungsdom 16 in die sacklochartige Gehäusekontur eingeführt werden. Das Federelement 26 dient zur Rückstellung des Betätigers 3. Das Übertragungselement 6 wird zusammen mit dem Federelement 26 in die Führungsschiene 5 des ersten Gehäuseabschnitts 1 eingesetzt. An einer Seitenwand 27 des ersten Gehäuseabschnitts 1 sind Rastnasen 28 angeordnet, über welche der zweite Gehäuseabschnitt 4 am ersten Gehäuseabschnitt 1 fixiert werden kann.

In Fig. 5 ist der zweite Gehäuseabschnitt 4 der Haltevorrichtung dargestellt. An einer Seitenwand 29 des zweiten Gehäuseabschnitts 4 sind Gehäusevorsprünge 30 mit Ausnehmungen 31 angeordnet, die zur Aufnahme der Rastnasen 28 ausgebildet sind. Diese Konstruktion aus Gehäusevorsprung 30 und Ausnehmung 31 befindet sich auch an der parallel zur Seitenwand 29 verlaufenden Seitenwand 32. Fig. 5 zeigt die Fortführung der Ausnehmung 2 im zweiten Gehäuseabschnitt 4. An der die Seitenwände 29 und 32 verbindenden Seitenwand 33 sind die Steckplätze 23 für die Schaltelemente angeordnet. Die Führungsschiene 5 des ersten Gehäuseabschnitts 1 wird im zweiten Gehäuseabschnitt 4 fortgesetzt, wobei der erste Gehäuseabschnitt 1 den Endanschlag für das Übertragungselement 6 im unbetätigten Zustand bildet.

Fig. 6 zeigt die Unterseite des zweiten Gehäuseabschnitts 4 der Haltevorrichtung mit den vier Steckplätzen 23 für die Schaltelemente und einer Aufnahmebohrung 34 für das Federelement 26.

In Fig. 7 ist ein Ausführungsbeispiel eines Betätigers 3, vorzugsweise eines Wahlschalters dargestellt. Der Betätiger 3 weist vorzugsweise einen zylindrischen Grundkörper 35 auf. An der Außenseite des zylindrischen Grundkörpers 35 sind Gehäusekonturen 36 in Form von Vorsprüngen und Ausnehmungen angeordnet, die passgenau zu den Gehäusekonturen in der Ausnehmung 2 der Haltevorrichtung konzipiert sind. Im zylindrischen Grundkörper 35 sind vorzugsweise mindestens vier Stößel 18 angeordnet, über welche die Schaltelemente an der Haltevorrichtung angesteuert werden können. Der Betätiger 3 weist eine Stellungsmechanik auf, die die Stößel 18 einzeln ansteuert. Die Stößel 18 im Betätiger 3 sind entweder vorzugsweise U-förmig oder L-förmig ausgebildet. Sowohl die U-förmig als auch die L-förmig ausgebildeten Stößel 18 sind parallel zueinander gegenüberliegend in der zylindrischen Ausnehmung des Grundkörpers des Betätigers 3 angeordnet. Bei Betätigung der U-förmig ausgebildeten Stößel ragen zwei Schenkel 17 aus dem zylindrischen Grundkörper des Betätigers 3 hervor. Diese U-förmigen Schenkel 17 des Stößels 18 des Betätigers 3 treffen im Betätigungsfall auf die U-förmig ausgebildeten Schenkel 10, 11 des Übertragungselementes 6 der Haltevorrichtung. Die L-förmig ausgebildeten Stößel 18 des Betätigers 3 treffen mit der Fläche bzw. mit dem Schenkel 37, der in das Innere des zylindrischen Grundkörpers des Betätigers 3 ausgerichtet ist, wobei die Schenkel 37, 38 in einem ca. 90° Winkel zueinander stehen, direkt auf die Schaltelemente. Der andere Schenkel 38 des L-förmigen Stößels 18 des Betätigers 3 ist in Führungstaschen 39 am Gehäuserand des zylindrischen Grundkörpers des Betätigers 3 positioniert.

Die Kombination aus Betätiger und Haltevorrichtung zeichnet sich durch Übertragungselemente in der Haltevorrichtung aus, die die Stößelbewegungen des Betätigers auf die äußeren Schaltelemente übertragen. Zudem ist die Haltevorrichtung mit mindestens vier direkten Aufnahmen für Schaltelemente konzipiert. Die erfindungsgemäße Kombination aus Betätiger und Haltevorrichtung erlaubt die Verwendung von baugleichen Standardschaltelementen.

### Bezugszeichenliste

- 1: erster Gehäuseabschnitt
- 2: Ausnehmung
- 3: Betätiger
- 4: zweiter Gehäuseabschnitt
- 5: Führungsschiene
- 6: Übertragungselement
- 7: Schenkel
- 8: Schenkel
- 9: U-förmiger Abschnitt
- 10: Schenkel
- 11: Schenkel
- 12: Übergangsbereich
- 13: Verbindungssteg
- 14: Joystick
- 15: Aufnahme
- 16: Führungsdom
- 17: Schenkel
- 18: Stößel
- 19: Berührungspunkt
- 20: Kontaktfläche
- 21: Federelement
- 22: Längsseite
- 23: Steckplätze
- 24: Positionierhilfe
- 25: Ausnehmung
- 26: Federelement
- 27: Seitenwand
- 28: Rastnase
- 29: Seitenwand
- 30: Gehäusevorsprung
- 31: Ausnehmung
- 32: Seitenwand
- 33: Seitenwand
- 34: Aufnahmebohrung
- 35: Grundkörper
- 36: Gehäusekontur
- 37: Schenkel
- 38: Schenkel
- 39: Führungstasche

## Patentansprüche

1. Kombination aus Betätiger (3) und Haltevorrichtung zur Aufnahme von Schaltelementen für ein Befehls- und Meldegerät, wobei die Haltevorrichtung mit einem ersten Gehäuseabschnitt (1) vorgesehen ist, in welchem eine Ausnehmung (2) zur Aufnahme eines Betätigers (3) eines Befehls- und Meldegerätes angeordnet ist, und mit einem zweiten Gehäuseabschnitt (4) vorgesehen ist, welcher am ersten Gehäuseabschnitt (1) angeordnet ist und welcher die Ausnehmung (2) des ersten Gehäuseabschnitts (1) fortführt, wobei in den Gehäuseabschnitten (1, 4) Führungsschienen (5) zur Führung von Übertragungselementen (6) ausgebildet sind, wobei die Übertragungselemente (6) eine Betätigung des Betätigers (3) auf ein Schaltelement übertragen, **dadurch gekennzeichnet, dass**
Stößel (18) im Betätiger (3) ausgebildet sind,
wobei ein Teil der Stößel (18) direkt auf einen Teil der Schaltelemente zugreift, während der andere Teil der Stößel (18) über die Übertragunselemente (6) in der Haltevorrichtung auf die entsprechenden Schaltelemente zugreift

2. Kombination aus Betätiger (3) und Haltevorrichtung nach Anspruch 1, **dadurch gekennzeichnet, dass** jedes Übertragungselement (6) von einem Federelement (26) beaufschlagt ist.

3. Kombination aus Betätiger (3) und Haltevorrichtung nach Anspruch 1 oder 2, **dadurch gekennzeichnet, dass** die Übertragungselemente (6) L-förmig mit zwei Schenkeln (7, 8) ausgebildet sind.

4. Kombination aus Betätiger (3) und Haltevorrichtung nach Anspruch 3, **dadurch gekennzeichnet, dass** ein Schenkel (7) des Übertragungselements (6) in der Führungsschiene (5) des zweiten Gehäuseabschnitts (4) geführt ist.

5. Kombination aus Betätiger (3) und Haltevorrichtung nach Anspruch 4, **dadurch gekennzeichnet, dass** der zweite Schenkel (8) einen U-förmig ausgebildeten Abschnitt (9) aufweist, welcher über einen Verbindungssteg (13) in den ersten Schenkel (7) übergeht.

6. Kombination aus Betätiger (3) und Haltevorrichtung nach einem der Ansprüche 4 oder 5, **dadurch gekennzeichnet, dass** der zweite Schenkel (8) in die Ausnehmung (2) hineinragend ausgebildet ist.

7. Kombination aus Betätiger (3) und Haltevorrichtung nach einem der vorhergehenden Ansprüche, **dadurch gekennzeichnet, dass** am Übertragungselement (6) eine Aufnahme (15) für das Federelement (26) in Form einer Gehäusekontur angeordnet ist.

8. Kombination aus Betätiger (3) und Haltevorrichtung nach einem der vorhergehenden Ansprüche, **dadurch gekennzeichnet, dass** in den Gehäuseabschnitten (1, 4) der Haltevorrichtung ein Klemmring angeordnet ist, welcher über einen Hebel bedienbar ist und welcher den Betätiger (3) in der Ausnehmung (2) fixiert.

9. Kombination aus Betätiger (3) und Haltevorrichtung nach einem der vorhergehenden Ansprüche, **dadurch gekennzeichnet, dass** die Haltevorrichtung zur Aufnahme von mindestens vier Schaltelementen ausgebildet ist.

10. Kombination aus Betätiger (3) und Haltevorrichtung nach Anspruch 9, **dadurch gekennzeichnet, dass** die Schaltelemente baugleiche Standardschaltelemente sind.

11. Kombination aus Betätiger (3) und Haltevorrichtung nach einem der vorhergehenden Ansprüche, **dadurch gekennzeichnet, dass** der Betätiger (3) hinsichtlich seiner Geometrie einen Grundkörper aufweist, welcher an die Ausnehmung (2) der Haltevorrichtung angepasst ist und welcher Führungtaschen (39) aufweist, die darin gelagerte Stößel (18) führen.

12. Kombination aus Betätiger (3) und Haltevorrichtung nach einem der vorhergehenden Ansprüche, **dadurch gekennzeichnet, dass** die Stößel (18) im Betätiger (3) über den Betätiger (3) einzeln zu betätigen sind.

13. Kombination aus Betätiger (3) und Haltevorrichtung nach einem der vorhergehenden Ansprüche, **dadurch gekennzeichnet, dass** die Stößel (18) U-förmig mit zwei Schenkeln (17) und einem Übergangsbereich ausgebildet sind, wobei die Schenkel (17) des Stößels (18) im Betätigungsfall auf die Schenkel (10, 11) des Übertragungselements (6) der Haltevorrichtung treffen.

14. Kombination aus Betätiger (3) und Haltevorrichtung nach einem der vorhergehenden Ansprüche, **dadurch gekennzeichnet, dass** die Stößel (18) im Betätiger (3) L-förmig mit zwei Schenkeln (37, 38) ausgebildet sind, wobei ein Schenkel (38) des Stößels (18) in Führungstaschen (39) des Betätigers (3) geführt ist und der andere Schenkel in Richtung des Mittelpunkts des Grundkörpers des Betätigers (3) ausgerichtet ist.

15. Kombination aus Betätiger (3) und Haltevorrichtung nach einem der vorhergehenden Ansprüche, **dadurch gekennzeichnet, dass** mittels des Betätigers (3) über die Haltevorrichtung vier Schaltelemente zu betätigen sind.

16. Kombination aus Betätiger (3) und Haltevorrichtung nach einem der vorhergehenden Ansprüche, **dadurch gekennzeichnet, dass** der Betätiger ein Koordinatenschalter ist.

17. Kombination aus Betätiger (3) und Haltevorrichtung nach einem der vorhergehenden Ansprüche, **dadurch gekennzeichnet, dass** der Betätiger ein Wahlschalter ist.

18. Befehls- und Meldegerät mit einer Kombination aus Betätiger (3) und Haltevorrichtung nach einem der Ansprüche 1 bis 17.

## Claims

1. Combination of an actuator (3) and a holding device for receiving switching elements for a command and alert device, wherein the holding device is provided with a first housing portion (1) in which a recess (2) for receiving an actuator (3) of a command and alert device is arranged, and is provided with a second housing portion (4) which is arranged on the first housing portion (1) and which continues the recess (2) of the first housing portion (1), wherein guide rails (5) for guiding transmission elements (6) are formed in the housing portions (1, 4), wherein the transmission elements (6) transmit an actuation of the actuator (3) to a switching element, **characterized in that**
rams (18) are formed in the actuator (3),
wherein one part of the rams (18) directly accesses one part of the switching element, while the other part of the rams (18) accesses the corresponding switching elements via the transmission elements (6) in the holding device.

2. Combination of an actuator (3) and a holding device according to Claim 1, **characterized in that** each transmission element (6) is acted upon by a spring element (26).

3. Combination of an actuator (3) and a holding device according to Claim 1 or 2, **characterized in that** the transmission elements (6) are of L-shaped design with two limbs (7, 8).

4. Combination of an actuator (3) and a holding device according to Claim 3, **characterized in that** one limb (7) of the transmission element (6) is guided in the guide rail (5) of the second housing portion (4).

5. Combination of an actuator (3) and a holding device according to Claim 4, **characterized in that** the second limb (8) has a portion (9) which is of U-shaped design and transitions via a connecting web (13) into the first limb (7).

6. Combination of an actuator (3) and a holding device according to either of Claims 4 and 5, **characterized in that** the second limb (8) is formed projecting into the recess (2).

7. Combination of an actuator (3) and a holding device according to one of the preceding claims, **characterized in that** a receptacle (15) for the spring element (26) is arranged in the form of a housing contour on the transmission element (6).

8. Combination of an actuator (3) and a holding device according to one of the preceding claims, **characterized in that** a clamping ring which is operable via a lever and which secures the actuator (3) in the recess (2) is arranged in the housing portions (1, 4) of the holding device.

9. Combination of an actuator (3) and a holding device according to one of the preceding claims, **characterized in that** the holding device is designed for receiving at least four switching elements.

10. Combination of an actuator (3) and a holding device according to Claim 9, **characterized in that** the switching elements are structurally identical, standard switching elements.

11. Combination of an actuator (3) and a holding device according to one of the preceding claims, **characterized in that** the actuator (3), in respect of its geometry, has a basic body which is adapted to the recess (2) of the holding device and which has guide pockets (39) which guide rams (18) mounted therein.

12. Combination of an actuator (3) and a holding device according to one of the preceding claims, **characterized in that** the rams (18) in the actuator (3) can be actuated individually via the actuator (3).

13. Combination of an actuator (3) and a holding device according to one of the preceding claims, **characterized in that** the rams (18) are of U-shaped design with two limbs (17) and a transition region, wherein the limbs (17) of the ram (18), when actuated, strike against the limbs (10, 11) of the transmission element (6) of the holding device.

14. Combination of an actuator (3) and a holding device according to one of the preceding claims, **characterized in that** the rams (18) in the actuator (3) are of L-shaped design with two limbs (37, 38), wherein one limb (38) of the ram (18) is guided in guide pockets (39) of the actuator (3) and the other limb is oriented in the direction of the centre point of the basic body of the actuator (3).

15. Combination of an actuator (3) and a holding device according to one of the preceding claims, **characterized in that** four switching elements can be actuated by means of the actuator (3) via the holding device.

16. Combination of an actuator (3) and a holding device according to one of the preceding claims, **characterized in that** the actuator is a crossbar switch.

17. Combination of an actuator (3) and a holding device according to one of the preceding claims, **characterized in that** the actuator is a selector switch.

18. Command and alert device with a combination of an actuator (3) and a holding device according to one of Claims 1 to 17.

## Revendications

1. Combinaison d'actionneur (3) et dispositif de retenue pour loger des éléments de commutation pour un appareil de communication et de commande, le dispositif de retenue étant pourvu d'une première partie de boîtier (1) dans laquelle est agencé un évidement (2) pour loger un actionneur (3) d'un appareil de communication et de commande et d'une deuxième partie de boîtier (4) qui est agencée sur la première partie de boîtier (1) et qui prolonge l'évidement (2) de la première partie de boîtier (1), dans les parties de boîtier (1, 4) étant réalisés des rails de guidage (5) pour guider des éléments de transmission (6), les éléments de transmission (6) transmettant un actionnement de l'actionneur (3) à un élément de commutation, **caractérisée en ce que** des poussoirs (18) sont réalisés dans l'actionneur (3), une partie des poussoirs (18) accédant directement à une partie des éléments de commutation tandis que l'autre partie des poussoirs (18) accède aux éléments de commutation correspondants via les éléments de transmission (6) dans le dispositif de retenue.

2. Combinaison d'actionneur (3) et dispositif de retenue selon la revendication 1, **caractérisée en ce que** chaque élément de transmission (6) est sollicité par un élément élastique (26).

3. Combinaison d'actionneur (3) et dispositif de retenue selon la revendication 1 ou 2, **caractérisée en ce que** les éléments de transmission (6) sont réalisés en forme de L avec deux branches (7, 8) .

4. Combinaison d'actionneur (3) et dispositif de retenue selon la revendication 3, **caractérisée en ce qu'**une branche (7) de l'élément de transmission (6) est guidée dans le rail de guidage (5) de la deuxième partie de boîtier (4).

5. Combinaison d'actionneur (3) et dispositif de retenue selon la revendication 4, **caractérisée en ce que** la deuxième branche (8) comporte une partie (9) réalisée en forme de U et qui rejoint la première branche (7) via un élément de liaison (13).

6. Combinaison d'actionneur (3) et dispositif de retenue selon l'une des revendications 4 ou 5, **caractérisée en ce que** la deuxième branche (8) est réalisée de manière à faire saillie dans l'évidement (2).

7. Combinaison d'actionneur (3) et dispositif de retenue selon l'une des revendications précédentes, **caractérisée en ce qu'**est agencé sur l'élément de transmission (6) un logement (15) pour l'élément élastique (26) en forme de contour de boîtier.

8. Combinaison d'actionneur (3) et dispositif de retenue selon l'une des revendications précédentes, **caractérisée en ce qu'**est agencée dans les parties de boîtier (1, 4) du dispositif de retenue une bague de serrage qui peut être commandée via un levier et qui fixe l'actionneur (3) dans l'évidement (2).

9. Combinaison d'actionneur (3) et dispositif de retenue selon l'une des revendications précédentes, **caractérisée en ce que** le dispositif de retenue est réalisé pour loger au moins quatre éléments de commutation.

10. Combinaison d'actionneur (3) et dispositif de retenue selon la revendication 9, **caractérisée en ce que** les éléments de commutation sont des éléments de commutation standard de construction identique.

11. Combinaison d'actionneur (3) et dispositif de retenue selon l'une des revendications précédentes, **caractérisée en ce que** l'actionneur (3) comporte, pour ce qui est de sa géométrie, un corps de base qui est adapté à l'évidement (2) du dispositif de retenue et qui comporte des poches de guidage (39) qui guident des poussoirs (18) logés dedans.

12. Combinaison d'actionneur (3) et dispositif de retenue selon l'une des revendications précédentes, **caractérisée en ce que** les poussoirs (18), dans l'actionneur (3), doivent être actionnés individuellement via l'actionneur (3).

13. Combinaison d'actionneur (3) et dispositif de retenue selon l'une des revendications précédentes, **caractérisée en ce que** les poussoirs (18) sont réalisés en forme de U avec deux branches (17) et une zone de jonction, les branches (17) du poussoir (18) touchant, en cas d'actionnement, les branches (10, 11) de l'élément de transmission (6) du dispositif de retenue.

14. Combinaison d'actionneur (3) et dispositif de retenue selon l'une des revendications précédentes, **caractérisée en ce que** les poussoirs (18), dans l'actionneur (3), sont réalisés en forme de L avec deux branches (37, 38), une branche (38) du poussoir (18) étant guidée dans des poches de guidage (39) de l'actionneur (3) et l'autre branche étant orientée dans la direction du point central du corps de base de l'actionneur (3).

15. Combinaison d'actionneur (3) et dispositif de retenue selon l'une des revendications précédentes, **caractérisée en ce que** quatre éléments de commutation doivent être actionnés au moyen de l'actionneur (3) via le dispositif de retenue.

16. Combinaison d'actionneur (3) et dispositif de retenue selon l'une des revendications précédentes, **caractérisée en ce que** l'actionneur est un commutateur de coordonnées.

17. Combinaison d'actionneur (3) et dispositif de retenue selon l'une des revendications précédentes, **caractérisée en ce que** l'actionneur est un commutateur de sélection.

18. Appareil de communication et de commande avec une combinaison d'actionneur (3) et un dispositif de retenue selon l'une des revendications 1 à 17.
